# EUROPÄISCHE PATENTSCHRIFT

(11) **EP 3 530 867 B1**
(45) Veröffentlichungstag und Bekanntmachung des Hinweises auf die Patenterteilung: **10.03.2021**
(21) Anmeldenummer: 19020029.5
(22) Anmeldetag: 17.01.2019
(51) Int. Cl.: E06B 9/322, E06B 9/323

(54) **VORRICHTUNG ZUM BESCHATTEN EINER GEBÄUDEÖFFNUNG**
DEVICE FOR SHADING AN OPENING IN A BUILDING
DISPOSITIF D' OBSCURCISSEMENT POUR UNE OUVERTURE D'UN BÂTIMENT

(30) Priorität: 22.02.2018 DE 202018000946 U
(43) Veröffentlichungstag der Anmeldung: 28.08.2019
(73) Patentinhaber: ROMA KG, 89331 Burgau (DE)
(72) Erfinder: MAIER, Wilfried, 89189 Neenstetten (DE)
(74) Vertreter: Patentanwälte Munk

(56) Entgegenhaltungen:
- DE-A1- 2 362 112
- DE-A1- 19 652 975
- DE-U1-202016 105 975
- JP-U- S6 044 994

## Beschreibung

Die Erfindung betrifft eine Vorrichtung zum Beschatten einer Gebäudeöffnung etc., insbesondere einen Raffstore, mit einem aus parallel übereinander angeordneten Lamellen und einer unteren Endschiene bestehenden Behang, wobei die Lamellen durch eine Anzahl von an der Endschiene angreifenden Hubbändern zu einem Lamellenstapel hochziehbar und nach unten ablassbar oder/und durch eine Anzahl von an Längsseiten der Lamellen angreifenden Wendebändern um eine längsseitenparallele Achse schwenkbar sind, und mit einer eine mittels eines Elektromotors antreibbare Wickelwelle enthaltenden Antriebseinheit zur Betätigung der Hubbänder oder/und der Wendebänder, wobei dem Elektromotor der Antriebseinheit ein Aus-Schalter zugeordnet ist, der mittels eines Übertragungsorgans betätigbar ist, das als zweiarmige Wippe ausgebildet ist, an deren einem, den Behang übergreifenden Arm der Behang beim Erreichen seiner zu einem Lamellenstapel hochgezogenen Endlage anläuft.

Eine Vorrichtung dieser Art ist aus der JPS 6044994 U bekannt. Bei dieser bekannten Anordnung sind die Wickelwelle und der von dieser durchsetzte Elektromotor der Antriebseinrichtung senkrecht oberhalb des Behangs angeordnet. Zur Bildung des dem Elektromotor zugeordneten Aus-Schalters ist ein Druckschalter mit seitlichem Hub vorgesehen. Dieser steht nicht von einer Seite des Elektromotors ab, sondern ist als hiervon separates Bauteil ausgebildet, das oberhalb des Behangs so angeordnet ist, dass sein seitlich bewegbarer Druckknopf mittels der zweiarmigen Wippe betätigbar ist. Der dem Druckknopf des Aus-Schalters zugeordnete Arm der zweiarmigen Wippe ist hierzu als neben dem Aus-Schalter sich befindende Nocke ausgebildet, die bei einer Betätigung der Wippe mit dem Druckknopf zusammenwirkt und diesen seitlich bewegt. Anordnungen dieser Art benötigen in der Höhe sehr viel Platz, so dass die Gefahr besteht, dass der Lamellenstapel in seiner hochgezogenen Endlage den oberen Bereich eines zu verschattenden Fensters abdeckt, was unerwünscht ist.

Bei einer aus der DE 20 2010 013 522 U1 bekannten Anordnung ist der Elektromotor mit nach unten gerichtetem Aus-Schalter angeordnet. Zur Bildung des Übertragungsorgans muss hierbei ein höhenbeweglicher Z-förmiger Bügel vorgesehen sein, der einerseits den Aus-Schalter untergreift und andererseits das Lamellenpaket übergreift. Die hier nötige Linearführung für den höhenbeweglichen Bügel ist erfahrungsgemäß anfällig für Verkanten, Verschmutzen und Schwergängigkeit, was zu Funktionsstörungen führen kann. Ein weiterer, besonderer Nachteil der bekannten Anordnung ergibt sich aus dem vergleichsweise hohen Platzbedarf im Bereich zwischen dem Lamellenstapel und der daneben angeordneten Antriebseinheit, was einer kompakten Bauweise entgegensteht bzw. bei beengten Verhältnissen dazu führen kann, dass sich die Lamellen an den Elementen der Linearführung für den das Übertragungsorgan bildenden Bügel oder an diesem selbst verhaken, was ebenfalls zu Funktionsstörungen führen kann. Die bekannte Anordnung erweist sich daher als nicht störungssicher und kompakt genug.

Hiervon ausgehend ist es daher die Aufgabe der vorliegenden Erfindung, eine Vorrichtung eingangs erwähnter Art mit einfachen und kostengünstigen Mitteln so zu verbessern, dass nicht nur eine kompakte Bauweise, sondern auch eine hohe Störungsfreiheit und Funktionssicherheit erreicht werden kann.

Diese Aufgabe wird dadurch gelöst, dass die Antriebseinheit quer zur Behangebene neben dem Lamellenstapel angeordnet ist, wobei der Elektromotor der Antriebseinrichtung so platziert ist, dass sein von einer Seite abstehender Aus-Schalter nach oben weist, und dass die das Übertragungsorgan bildende, zweiarmige Wippe mit ihrem zweiten Arm den nach oben weisenden Aus-Schalter des Elektromotors übergreift.

Da die Antriebseinheit samt Wickelwelle und Elektromotor neben dem Behang angeordnet ist, ergibt sich in vorteilhafter Weise eine sehr niedrige Bauweise, so dass der Lamellenstapel in seiner hochgezogenen Endlage in der Regel ein zugeordnetes Fenster vollständig freigibt und in vorteilhafter Weise nicht störend in Erscheinung tritt. Hinzu kommt, dass die zweiarmige Wippe keine Linearführung, sondern lediglich eine einfache Schwenklagerung benötigt, so dass sich eine sehr einfache, störungsarme Bauweise mit hoher Funktionssicherheit ergibt. Die zweiarmige Wippe kann in vorteilhafterweise oberhalb der Antriebseinrichtung und des Lamellenstapels platziert werden, so dass im Bereich zwischen dem Lamellenstapel und der daneben angeordneten Antriebseinrichtung kein Platz benötigt wird, was eine platzsparende Bauweise begünstigt. Mit den erfindungsgemäßen Maßnahmen wird daher die eingangs erwähnte Aufgabe auf höchst einfache und kostengünstige Weise gelöst.

Weitere vorteilhafte Ausgestaltungen und zweckmäßige Fortbildungen der übergeordneten Maßnahmen sind in den Unteransprüchen angegeben.

So kann zur Aufnahme des Behangs und der daneben angeordneten Antriebseinrichtung ein Gehäuse vorgesehen sein, das obere Trageinrichtungen und einen unteren Durchlassschlitz für den Behang aufweist und in dem eine die Antriebseinrichtung aufnehmende, nach unten offene Profilschiene bildende Kopfleiste angeordnet ist, deren obere Wand vorzugsweise vom als Pilztaster ausgebildeten Aus-Schalter durchgriffen ist. Die die Antriebseinheit enthaltende Kopfleiste kann ebenso wie der Behang als komplett vormontierbare Baueinheit in das Gehäuse eingesetzt werden, so dass sich insgesamt eine komplett vormontierbare Anordnung ergibt.

In weiterer Fortbildung der genannten Maßnahmen kann auf der Oberseite der Kopfleiste ein Lagerbock angeordnet sein, auf dem die Wippe schwenkbar gelagert ist. Die vormontierbare Baueinheit kann daher in vorteilhafterweise auch die als Übertragungsorgan fungierende Wippe enthalten.

Zweckmäßig können die Wippe und der Lagerbock dabei mit mit Drehfreiheitsgrad ineinander einschnappbaren Lagerelementen versehen sein, was eine einfachen Zusammenbau ermöglicht.

Eine weitere vorteilhafte Maßnahme kann darin bestehen, dass an der Unterseite des dem Aus-Schalter zugeordneten Arms der Wippe eine auswechselbare Ausgleichsplatte lösbar festlegbar ist. Mit den genannten Maßnahmen ist es möglich, den Schaltbereich der Wippe an unterschiedliche Elektromotoren anpassen zu können, die unterschiedlich hohe Pilztaster haben können.

Zweckmäßig kann die Ausgleichsplatte mittels einer zwei Federschenkel aufweisenden Rastverbindung an der Wippe lösbar festlegbar sein. Dies ermöglicht einen einfachen, schnellen Austausch.

In weiterer Fortbildung der übergeordneten Maßnahmen kann bei einem Elektromotor, der mit dem Aus-Schalter benachbarten Schaltknöpfen zur Einstellung der Endlagen des Behangs versehen ist, vorgesehen sein, dass die Schaltköpfe über eine zugeordnete Ausnehmung der oberen Wand der Kopfleiste von oben zugänglich und mittels eines die Kopfleiste von oben übergreifenden, U-förmigen Einstellbügels betätigbar sind. Die Enden der seitlichen Schenkel des Einstellbügels sind in vorteilhafter Weise von unten zugänglich, so dass die Einstellung der Endlagen des Behangs von unten durchgeführt werden kann. Zweckmäßig können die seitlichen Schenkel des Einstellbügels hierzu mit unteren Grifflaschen versehen sein. Eine weitere zweckmäßige Maßnahme kann darin bestehen, dass der obere Steg des Einstellbügels den Druckknöpfen zugeordnete Vorsprünge aufweist, was die Zuverlässigkeit erhöht.

Eine weitere besonders günstige Maßnahme kann darin bestehen, dass die seitlichen Schenkel des Einstellbügels mit mindestens einem Unterscheidungsmerkmal ausgestattet sind. Hierdurch lässt sich in vorteilhaferweise eine eindeutige Zuordnung der seitlichen Schenkel des Einstellbügels zu einem jeweils zugeordneten Schaltknopf und damit eine hohe Bedienungsfreundlichkeit und -sicherheit erreichen.

Zweckmäßig kann der Einstellbügel hierzu aus zwei symmetrischen, unterschiedlich eingefärbten, im Bereich des oberen Stegs rastend miteinander verbindbaren Teilen bestehen.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: einen Vertikalschnitt durch einen Raffstore mit zu einem Lamellenstapel hoch gezogenem Behang,
- Figur 2: eine perspektivische Darstellung des Übertragungsorgans der Anordnung gemäß Fig. 1 und
- Figur 3: eine Explosionsdarstellung eines Einstellbügels der Anordnung gemäß Fig. 1 und Fig. 2.

Anwendungsgebiet der Erfindung sind Jalousien oder Raffstores. Der nachstehend beschriebenen Zeichnung liegt ein Raffstore zugrunde. Der grundsätzliche Aufbau und Wirkungsweise derartiger Anordnungen sind an sich bekannt und sind daher nachstehend nur erwähnt, soweit sie für das Verständnis der Erfindung von Bedeutung sein können.

Der in Fig. 1 dargestellte Raffstore enthält einen durch parallel übereinander angeordnete Lamellen 1 und eine untere Endschiene 2 gebildeten, heb- und senkbaren Behang 3, der im dargestellten, hoch gezogenen Zustand ein Lamellenpaket bildet und über einen unteren Durchlassschlitz in ein im Bereich des oberen Rands einer zu verschattenden Gebäudeöffnung anbringbares, kastenförmiges Gehäuse 4 eingefahren ist, von dessen seitlichen Enden dem Behang 3 zugeordnete Führungsschienen 5 nach unten abgehen können, in welche die Lamellen 1 und die Endschiene 2 mit nicht näher dargestellten, seitlichen Führungsnippeln eingreifen können. Das Gehäuse 4 kann aus mehreren, an ihren aneinander zugewandten Enden ineinander eingehängten Teilen bestehen.

Zum Heben und Senken des Behangs 3 und zum Wenden der Lamellen 1 um eine zu ihrer Längsrichtung parallele Achse sind mehrere, über die Länge der Lamellen 1 verteilte, in Fig. 1 lediglich durch unterbrochene Linien angedeutete Hubbänder 6 und Wendebänder 7 vorgesehen. Die Hubbänder 6 sind durch zugeordnete Ausnehmungen der Lamellen 1 durchgeführt und greifen an der Endschiene 2 an. Über die Hubbänder 6 ist der Behang 3 an oberen Tragorganen 8 aufgehängt, die mit ihren Enden auf zugeordneten Haltern der oberen Gehäusewand aufliegen können. Die Wendebänder 7 greifen an wenigstens einer Längsseite, hier an beiden Längsseiten der Lamellen 1 an bzw. wirken nach Art einer Leiter hiermit zusammen.

Zur Betätigung der Hubbänder 6 und Wendebänder 7, die durch nicht näher dargestellte Umlenkorgane, die im Bereich der Tragorgane 8 vorgesehen sein können, umgelenkt werden, ist eine in zur Behangebene lotrechter Richtung neben dem durch den hochgezogenen Behang 3 gebildeten Lamellenstapel angeordnete, also gegenüber dem Lamellenstapel seitlich versetzte Antriebseinheit 9 vorgesehen. Diese enthält eine über die Länge des Behangs 3 sich erstreckende, mittels eines zugeordneten Elektromotors 10 antreibbare Wickelwelle 11 zur Betätigung nicht näher dargestellter Wickelelemente für die Hubbänder 6 und Wendegetriebe für die Wendebänder 7. Die genannten Elemente der Antriebseinrichtung 9 sind in einer über die Länge der Antriebseinrichtung 9 durchgehenden Kopfleiste 12 in Form einer nach unten offenen, U-förmigen Profilschiene aufgenommen, die an einen nach unten abstehenden Arm 13 der Trageorgane 8 befestigt sein kann.

Der Elektromotor 10 ist mit einem als Pilztaster ausgebildeten Aus-Schalter 14 versehen, der durch den Behang 3 beim Erreichen seiner der Fig. 1 zugrunde liegenden zu einem Lamellenstapel hochgezogenen Endlage betätigbar ist, so dass sich praktisch eine automatische Endabschaltung ergibt. Hierzu ist ein eine die Schaltbewegung übertragendes Übertragungsorgan 15 vorgesehen, an das der Behang 3 beim Erreichen seiner oberen Endlage anläuft und das in Folge dessen den Aus-Schalter 14 betätigt.

Der Elektromotor 10 ist erfindungsgemäß so in der Kopfleiste 12 platziert, dass sein von einer Seite abstehender Aus-Schalter 14 nach oben weist. Der den Aus-Schalter 14 bildende Pilztaster überragt die Kopfleiste 12, die im Bereich ihres oberen Stegs mit einer dem den Aus-Schalter 14 bildenden Pilztaster zugeordneten Ausnehmung versehen ist, durch welche der den Aus-Schalter 14 bildende Pilztaster hindurchragen kann.

Das Übertragungsorgan 15 ist als auf die Kopfleiste 12 aufgesetzte Wippe mit zwei gegenläufig voneinander weg gerichteten Armen 16, 17 ausgebildet. Die Wippe ist so platziert, dass sie mit ihrem Arm 16 den Behang 3 übergreift und mit ihrem Arm 17 den Aus-Schalter 14 des Elektromotors 10. Die genannte Wippe fungiert damit als Endschalter, der den Elektromotor 10 ausschaltet, so bald der Behang 3 die gewünschte obere Endlage erreicht hat.

Zur Aufnahme der das Übertragungsorgan 15 bildenden Wippe ist auf die Oberseite der Kopfleiste 12 ein Lagerbock 18 aufgesetzt, auf dem die Wippe schwenkbar gelagert ist. Die Lagerung der zweiarmigen Wippe auf dem Lagerbock 18 ist als Schnappverbindung ausgebildet. Hierzu sind der Lagerbock 18 und die zweiarmige Wippe mit mit Drehfreiheitsgrad ineinander einschnappbaren Lagerelementen versehen.

Der Lagerbock 18 ist an einem auf die Kopfleiste 12 aufgeklippsten, diese von oben umfassenden, U-förmigen Haltebügel 19 angebracht. Die unteren Enden der seitlichen Schenkel des Haltebügels 19 sind als die unteren Enden der Seitenwände der Kopfleiste 12 umfassende Federklauen ausgebildet. Der Haltebügel 19 wird wie der obere Steg der Kopfleiste 12 vom den Aus-Schalter 14 bildenden Pilztaster durchsetzt und ist hierzu gemäß Fig. 2 mit einer deckend über der oben bereits erwähnten dem Pilztaster zugeordneten Ausnehmung des oberen Stegs der Kopfleiste 12 angeordneten Durchführausnehmung 20 versehen.

Die für Verwendungen vorliegender Art geeigneten Elektromotoren unterschiedlicher Hersteller haben erfahrungsgemäß unterschiedlich hohe Pilztaster zur Bildung eines Aus-Schalters 14. Deshalb ist an der Unterseite dem Aus-Schalter 14 zugeordneten Arms 17 der Wippe eine auswechselbare Ausgleichsplatte 21 anbringbar. Je nach verwendetem Motor können unterschiedliche Ausgleichsplatten 21 angebracht werden, womit eine universelle Verwendbarkeit erreicht wird. Die Ausgleichsplatte 21 ist lösbar am zugeordneten Arm 17 der Wippe festlegbar. Im dargestellten Beispiel ist hierzu eine Rastverbindung vorgesehen, die einerseits zwei mit Rastzähnen versehene Federschenkel 22 aufweisten, welche auf einen andererseits vorgesehenen Steg 23 aufrastbar sind.

Bei manchen Anwendungen sind die gewünschten Endlagen des Behangs 3 am Elektromotor 10 einstellbar und fungiert daher die das Übertragungsorgan 15 bildende Wippe lediglich als Notaus-Schalter. Eine derartige Ausführung liegt der Fig. 2 zugrunde. Dabei ist der Elektromotor 10 mit dem seinen Aus-Schalter 14 bildenden Pilztaster benachbarten, bezüglich der Breite der Kopfleiste 12 seitlich gegeneinander versetzten Schaltknöpfen 24 zur Einstellung der oben und uneren Endlage des Behangs 3 versehen. Diese befinden sich neben dem Haltebügel 19 und sind über eine Ausnehmung 25 des oberen Stegs der Kopfleiste 12 von oben zugänglich. Bei dieser Ausnehmung 25 kann es sich um eine größere, dem den Aus-Schalter 14 bildenden Pilztaster und den Schaltknöpfen 24 gemeinsam zugeordnete Ausnehmung 25 handeln.

Da die Schaltknöpfe 24 wie der den Aus-Schalter 14 bildende Pilztaster nach oben weisen, aber von unten über eine Revisionsöffnung des Gehäuses 4 etc. betätigbar sein sollen, ist zur Betätigung der Schaltknöpfe 24 ein die Kopfleiste 12 von oben übergreifender, U-förmiger Einstellbügel 26 vorgesehen, dessen untere Enden von unten erreichbar sind. Der Einstellbügel 26 ist in Flucht mit den Schaltknöpfen 24 auf die Kopfleiste 12 aufgeklippt. Und hierzu an den unteren Enden seiner Seitenschenkel auf die unteren Enden der Seitenwände der Kopfleiste 12 aufrastbaren, vorzugsweise als elastische Federklauen ausgebildeten Rastelementen 27 versehen. Von diesen können Betätigungslaschen 28 nach unten abgehen, die direkt von Hand oder mittels eines Werkzeugs ergriffen werden können. Der obere Steg des Betätigungsbügels 26 ist mit den Schaltknöpfen 24 zugeordneten Tastvorsprüngen 29 versehen. Je nachdem, an welcher Betätigungslasche 28 gezogen wird, wird der eine oder andere Schaltknopf 24 betätigt.

Um dabei eine eindeutige Zuordnung der Seiten des Betätigungsbügels 26 zu den Schaltknöpfen 24 und damit eine hohe Bedienungssicherheit zu gewährleisten, sind die seitlichen Schenkel des Betätigungsbügels 26 mit einem gut erkennbaren Unterscheidungsmerkmal ausgestattet. Die Schaltknöpfe 24 sind in der Regel unterschiedlich eingefärbt. Als sehr sinnfälliges Unterscheidungsmerkmal sind daher zumindest die Betätigungslaschen 28 des Einstellbügels 26 ebenfalls unterschiedlich, vorzugsweise in den selben Farben wie die Schaltknöpfe 24 eingefärbt.

Hierzu kann der Einstellbügel 26, wie aus Fig. 3 erkennbar ist, aus zwei symmetrischen, unterschiedlich eingefärbten Hälften 26a,26b bestehen, die im Bereich des oberen Stegs einander überlappen und zusammen geklippst werden können. Hierzu sind die beiden Hälften 26a,26b mit ineinander einrastbaren Verbindungselementen 30 versehen.

Vorstehend ist zwar eine besonderst bevorzugte Ausführung der Erfindung näher erläutert. Abwandlungen und Modifikationen dieser Ausführung sind jedoch möglich, ohne den Rahmen der Erfindung zu verlassen, wie er in den Ansprüchen definiert ist.

## Patentansprüche

1. Vorrichtung zum Beschatten einer Gebäudeöffnung etc., insbesondere Raffstore, mit einem aus parallel übereinander angeordneten Lamellen (1) und einer unteren Endschiene (2) bestehenden Behang (3), wobei die Lamellen (1) durch eine Anzahl von an der Endschiene (2) angreifenden Hubbänder (6) zu einem Lamellenstapel hochziehbar und nach unten ablassbar oder/und durch eine Anzahl von an Längsseiten der Lamellen (1) angreifenden Wendebändern (7) um eine längsseiten-parallele Achse schwenkbar sind, und mit einer eine mittels eines Elektromotors (10) antreibbare Wickelwelle (11) enthaltenden Antriebseinheit (9) zur Betätigung der Hubbänder (6) oder/und der Wendebänder (7), wobei dem Elektromotor (11) der Antriebseinheit (9) ein Aus-Schalter (14) zugeordnet ist, der mittels eines Übertragungsorgans (15) betätigbar ist, das als zweiarmige Wippe ausgebildet ist, an deren einem, den Behang (3) übergreifenden Arm (16) der Behang (3) beim Erreichen seiner zu einem Lamellenstapel hochgezogenen Endlage anläuft,
**dadurch gekennzeichnet, dass** die Antriebseinheit (9) quer zur Behangebene neben dem Lamellenstapel angeordnet ist, und dass der Elektromotor (10) der Antriebseinrichtung (9) so platziert ist, dass sein von einer Seite abstehender Aus-Schalter (14) nach oben weist, und die das Übertragungsorgan (15) bildende, zweiarmige Wippe mit ihrem zweiten Arm (17) den nach oben weisenden Aus-Schalter (14) des Elektromotors (10) übergreift.

2. Vorrichtung nach Anspruch 1, **dadurch gekennzeichnet, dass** zur Aufnahme des Behangs (3) und der daneben angeordneten Antriebseinrichtung (9) ein Gehäuse (4) vorgesehen ist, das obere Tragorgane (8) und einen unteren Durchlaufschlitz für den Behang (3) aufweist und im welchem eine die Antriebseinrichtung (9) aufnehmende, durch eine nach unten offene Profilschiene gebildete Kopfleiste (12) befestigt ist.

3. Vorrichtung nach Anspruch 2, **dadurch gekennzeichnet, dass** der Aus-Schalter (14) des Elektromotors (10) als Pilztaster ausgebildet ist, der den oberen Steg der Kopfleiste (12) durchgreift.

4. Vorrichtung nach einem der vorhergehenden Ansprüche, **dadurch gekennzeichnet, dass** die das Übertragungsorgan (15) bildende, zweiarmige Wippe auf einem auf die Kopfleiste (12) aufgesetzten Lagerbock (18) schwenkbar gelagert ist.

5. Vorrichtung nach Anspruch 4, **dadurch gekennzeichnet, dass** die das Übertragungsorgan (15) bildende Wippe und der Lagerbock (18) mit mit Drehfreiheitsgrad ineinander einschnappbaren Lagerelementen versehen sind.

6. Vorrichtung nach einem der vorhergehenden, **dadurch gekennzeichnet, dass** an der Unterseite des dem Aus-Schalter (14) zugeordneten Arms (17) der Wippe eine auswechselbare Ausgleichsplatte (21) lösbar festlegbar ist.

7. Vorrichtung nach Anspruch 6, **dadurch gekennzeichnet, dass** die Ausgleichsplatte (21) mittels einer Rastverbindung am zugeordneten Arm (17) der Wippe festlegbar ist.

8. Vorrichtung nach einem der vorhergehenden Ansprüche 2 bis 7, **dadurch gekennzeichnet, dass** der Elektromotor (10) der Antriebseinrichtung (9) mit seinem Aus-Schalter (14) benachbarten Schaltknöpfen (24) zur Einstellung der Endlagen des Behangs (3) versehen ist, die über eine zugeordnete Ausnehmung (25) des oberen Stegs der Kopfleiste (12) von oben zugänglich und mittels eines die Kopfleiste (12) von oben übergreifenden, U-förmigen Einstellbügels (26) von unten betätigbar sind.

9. Vorrichtung nach Anspruch 8, **dadurch gekennzeichnet, dass** der Einstellbügel (26) in Flucht mit den Schaltknöpfen (24) an den seitlichen Rändern der Kopfleiste (12) einklippsbar ist.

10. Vorrichtung nach Anspruch 8 oder 9, **dadurch gekennzeichnet, dass** der obere Steg des Einstellbügels (26) mit den Schaltknöpfen (24) zugeordneten Vorsprüngen (29) versehen ist

11. Vorrichtung nach einem der vorhergehenden Ansprüche 8 bis 10, **dadurch gekennzeichnet, dass** die seitlichen Schenkel des Einstellbügels (26) mit unteren Grifflaschen (28) versehen sind.

12. Vorrichtung nach einem der vorhergehenden Ansprüche 8 bis 11, **dadurch gekennzeichnet, dass** die seitlichen Schenkel des Einstellbügels (26) mit wenigstens einem Unterscheidungsmerkmal ausgestattet sind, so dass eine eindeutige Zuordnung der seitlichen Schenkel des Einstellbügels zu einem jeweils zugeordneten Schaltknopf erreicht wird.

13. Vorrichtung nach Anspruch 12, **dadurch gekennzeichnet, dass** die seitlichen Schenkel des Einstellbügels (26) als Unterscheidungsmerkmal, vorzugsweise in den verschiedenen Farben der Schaltknöpfe (24), zumindest bereichsweise verschieden eingefärbt sind.

14. Vorrichtung nach Anspruch 13, **dadurch gekennzeichnet, dass** der Einstellbügel (26) aus zwei symmetrischen, im Bereich seines oberen Stegs mit einander verbundenen Teilen (26a,26b) besteht, die, als Unterscheidungsmerkmal, unterschiedlich eingefärbt sind.

15. Vorrichtung nach Anspruch 14, **dadurch gekennzeichnet, dass** die beiden Teile (26a,26b) des Einstellbügels (26) mit ineinander einrastbaren Verbindungselementen (31) versehen sind.

## Claims

1. Device for shading an opening of a building etc., in particular an external venetian blind, having a curtain (3) consisting of slats (1) arranged parallel one above the other and a lower end rail (2), wherein the slats (1) can be raised to form a stack of slats and lowered downwards by a number of lifting belts (6) engaging on the end rail (2) or/and can be pivoted about an axis parallel to the longitudinal sides by a number of turning belts (7) engaging on longitudinal sides of the slats (1), and having a drive unit (9) containing a winding shaft (11), which can be driven by means of an electric motor (10), for actuating the lifting belts (6) or/and the turning belts (7), wherein the electric motor (11) of the drive unit (9) is assigned an off switch (14) which can be actuated by means of a transmission member (15) which is designed as a two-armed rocker, on one arm (16) of which, which engages over the curtain (3), the curtain (3) starts to run when it reaches its end position, which is raised to form a stack of slats, **characterized in that** the drive unit (9) is arranged transversely with respect to the plane of the curtain next to the stack of slats, and **in that** the electric motor (10) of the drive unit (9) is placed in such a way that its off switch (14) projecting from one side faces upwards, and the two-armed rocker forming the transmission member (15) engages with its second arm (17) over the upwardly facing off switch (14) of the electric motor (10).

2. Device according to claim 1, **characterized in that** a housing (4) is provided for receiving the curtain (3) and the drive device (9) arranged next to it, which housing (4) comprises upper supporting members (8) and a lower through-slot for the curtain (3) and in which a head rail (12) is fastened which receives the drive device (9) and is formed by a downwardly open profile rail.

3. Device according to claim 2, **characterized in that** the off switch (14) of the electric motor (10) is designed as a mushroom button which engages through the upper web of the head rail (12).

4. Device according to one of the preceding claims, **characterized in that** the two-armed rocker forming the transmission member (15) is pivotably mounted on a bearing block (18) placed on the head rail (12).

5. Device according to claim 4, **characterized in that** the rocker forming the transmission member (15) and the bearing block (18) are provided with bearing elements which can be snapped into one another with a degree of rotational freedom.

6. Device according to one of the preceding claims, **characterized in that** an exchangeable compensating plate (21) can be detachably fixed to the underside of the arm (17) of the rocker associated with the off switch (14).

7. Device according to claim 6, **characterized in that** the compensating plate (21) can be fixed to the associated arm (17) of the rocker by means of a snap-in connection.

8. Device according to one of the preceding claims 2 to 7, **characterized in that** the electric motor (10) of the drive device (9) is provided with switching buttons (24) adjacent to its off switch (14) for setting the end positions of the curtain (3), which switching buttons (24) are accessible from above via an associated recess (25) of the upper web of the head rail (12) and can be actuated from below by means of a U-shaped adjusting bracket (26) engaging over the head rail (12) from above.

9. Device according to claim 8, **characterized in that** the adjusting bracket (26) can be clipped in alignment with the switching buttons (24) on the lateral edges of the head rail (12).

10. Device according to claim 8 or 9, **characterized in that** the upper web of the adjusting bracket (26) is provided with projections (29) associated with the switching buttons (24).

11. Device according to one of the preceding claims 8 to 10, **characterized in that** the lateral legs of the adjusting bracket (26) are provided with lower grip tabs (28).

12. Device according to one of the preceding claims 8 to 11, **characterized in that** the lateral legs of the adjusting bracket (26) are provided with at least one distinguishing feature, so that an unambiguous assignment of the lateral legs of the adjusting bracket to a respectively assigned switching button is achieved.

13. Device according to claim 12, **characterized in that** the lateral legs of the adjusting bracket (26) are colored differently as a distinguishing feature, preferably in the different colors of the switching buttons (24), at least in certain areas.

14. Device according to claim 13, **characterized in that** the adjusting bracket (26) consists of two symmetrical parts (26a, 26b) which are connected to one another in the region of its upper web and which, as a distinguishing feature, are colored differently.

15. Device according to claim 14, **characterized in that** the two parts (26a,26b) of the adjusting bracket (26) are provided with connecting elements (31) which can be snapped into one another.

## Revendications

1. Dispositif d'occultation pour une ouverture de bâtiment ou autre, en particulier store à lamelles, avec un rideau (3) composé de lamelles (1) superposées parallèlement les unes aux autres et d'un rail d'extrémité inférieur (2), dans lequel les lamelles (1) peuvent être remontées à l'aide d'un certain nombre de cordons de levage (6) se mettant en prise sur le rail d'extrémité (2) pour former un empilement de lamelles et peuvent être descendues et/ou orientées à l'aide d'un certain nombre de cordons d'orientation (7) se mettant en prise sur les grands côtés des lamelles (1) en pivotant autour d'un axe parallèle aux grands côtés, et avec une unité d'entraînement (9) comprenant un arbre d'enroulement (11) qui peut être entraîné au moyen d'un moteur électrique (10) pour actionner les cordons de levage (6) et/ou les cordons d'orientation (7), le moteur électrique (11) de l'unité d'entraînement (9) étant associé à un interrupteur d'arrêt (14) qui peut être actionné au moyen d'un organe de transmission (15) conçu comme une bascule à deux bras, le rideau (3) arrivant sur un bras (16) de celle-ci qui passe par-dessus le rideau (3) quand il atteint sa position finale relevée pour former un empilement de lamelles,
**caractérisé en ce que** l'unité d'entraînement (9) est disposée transversalement par rapport au plan du rideau à côté de l'empilement de lamelles et **en ce que** le moteur électrique (10) du dispositif d'entraînement (9) est placé de telle façon que son interrupteur d'arrêt (14) dépassant d'un côté soit tourné vers le haut, et le deuxième bras (17) de la bascule à deux bras formant l'organe de transmission (15) passe par-dessus l'interrupteur d'arrêt (14) orienté vers le haut du moteur électrique (10).

2. Dispositif selon la revendication 1, **caractérisé en ce qu'**il est prévu, pour loger le rideau (3) et le dispositif d'entraînement (9) disposé à côté, un coffre (4) qui présente des organes portants supérieurs (8) et une fente de passage inférieure pour le rideau (3) et dans lequel est fixée une barre supérieure (12) qui reçoit le dispositif d'entraînement (9) et qui est formée par un rail profilé ouvert vers le bas.

3. Dispositif selon la revendication 2, **caractérisé en ce que** l'interrupteur d'arrêt (14) du moteur électrique (10) est conformé comme un bouton-poussoir champignon qui passe à travers l'aile supérieure de la barre supérieure (12).

4. Dispositif selon l'une des revendications précédentes, **caractérisé en ce que** la bascule à deux bras formant l'organe de transmission (15) est supportée de façon pivotante sur un support de palier (18) posé sur la barre supérieure (12).

5. Dispositif selon la revendication 4, **caractérisé en ce que** la bascule formant l'organe de transmission (15) et le support de palier (18) sont munis d'éléments de palier qui peuvent s'enclencher les uns dans les autres avec un degré de liberté en rotation.

6. Dispositif selon l'une des revendications précédentes, **caractérisé en ce qu'**une plaque d'équilibrage (21) interchangeable peut être fixée de façon amovible sur la face inférieure du bras (17) de la bascule associé à l'interrupteur d'arrêt (14).

7. Dispositif selon la revendication 6, **caractérisé en ce que** la plaque d'équilibrage (21) peut être fixée sur le bras (17) correspondant de la bascule au moyen d'un assemblage enclenché.

8. Dispositif selon l'une des revendications 2 à 7, **caractérisé en ce que** le moteur électrique (10) du dispositif d'entraînement (9) est muni de boutons de commutation (24) voisins de son interrupteur d'arrêt (14) pour le réglage des positions finales du rideau (3), qui sont accessibles par-dessus en passant par un évidement (25) correspondant de l'aile supérieure de la barre supérieure (12) et peuvent être actionnés par dessous au moyen d'un étrier de réglage (26) en forme de U qui entoure la barre supérieure (12) par dessus.

9. Dispositif selon la revendication 8, **caractérisé en ce que** l'étrier de réglage (26) peut être clipsé sur les bords latéraux de la barre supérieure (12) dans l'alignement des boutons de commutation (24).

10. Dispositif selon la revendication 8 ou 9, **caractérisé en ce que** l'aile supérieure de l'étrier de réglage (26) est muni de saillies (29) associées aux boutons de commutation (24).

11. Dispositif selon l'une des revendications 8 à 10, **caractérisé en ce que** les bras latéraux de l'étrier de réglage (26) sont munis de pattes de préhension inférieures (28).

12. Dispositif selon l'une des revendications 8 à 11, **caractérisé en ce que** les bras latéraux de l'étrier de réglage (26) sont munis d'au moins une caractéristique distinctive afin de pouvoir être clairement associés chacun à un bouton de commutation correspondant.

13. Dispositif selon la revendication 12, **caractérisé en ce que** la caractéristique distinctive des bras latéraux de l'étrier de réglage (26) est de préférence une couleur différente des boutons de commutation (24), ou au moins une couleur différente de certaines zones de ceux-ci.

14. Dispositif selon la revendication 13, **caractérisé en ce que** l'étrier de réglage (26) se compose de deux parties (26a, 26b) symétriques reliées entre elles au niveau de l'aile supérieure, qui ont une couleur différente servant de caractéristique distinctive.

15. Dispositif selon la revendication 14, **caractérisé en ce que** les deux parties (26a, 26b) de l'étrier de réglage (26) sont munies d'éléments d'assemblage (31) pouvant être enclenchés les uns dans les autres.
